# FASCICULE DE BREVET EUROPEEN

(11) **EP 3 211 487 B1**
(45) Date de publication et mention de la délivrance du brevet: **10.04.2019**
(21) Numéro de dépôt: 17000170.5
(22) Date de dépôt: 03.02.2017
(51) Int. Cl.: G04B 19/26, G04B 49/00

(54) **DISPOSITIF POUR MÉCANISME DE CALCUL DE PHÉNOMÈNES ASTRONOMIQUES**
VORRICHTUNG FÜR BERECHNUNGSMECHANISMUS VON ASTRONOMISCHEN PHÄNOMENEN
DEVICE FOR A MECHANISM FOR CALCULATING ASTRONOMICAL PHENOMENA

(30) Priorité: 04.02.2016 CH 1552016
(43) Date de publication de la demande: 30.08.2017
(73) Titulaire: Krayon Sàrl, 2000 Neuchâtel (CH)
(72) Inventeur: Maillat, Rémi Daniel Louis, 2300 La Chaux-de-Fonds (CH)
(74) Mandataire: e-Patent SA

(56) Documents cités:
- WO-A1-2016/029296
- US-A- 2 121 585
- US-A- 3 366 800

## Description

Le dispositif pour mécanisme de calcul pour des affichages astronomiques est présenté.

Une multitude de mécanismes de calcul pour des affichages astronomiques existent, tels que les positions de tous types d'astres vus de la Terre, les heures de passages des astres à des positions définies et des intervalles de temps entre le passage d'un astre d'une position définie à une autre position définie vue de la Terre.

Le brevet DE7014354 concerne une pendulette qui permet d'afficher le lever et coucher du soleil partout sur terre, avec une sphère qui représente la Terre et une pièce qui la recouvre partiellement qui représente la partie de la Terre qui n'est pas exposée directement aux rayons du soleil. Il est possible de savoir s'il fait jour ou nuit à un endroit, de savoir à quels endroits se déroulent actuellement le lever ou le coucher du soleil, mais il n'est pas possible de savoir à quelle heure se produira le lever et le coucher du soleil dans une position précise sur Terre.

Le brevet EP2911013A1 cite le précédent (DE7014354) et revendique une particularité dans la présentation de la sphère qui permet de la placer dans une montre bracelet, en plaçant la sphère dans un puits, et proposant des solutions pour permettre une lecture des indications bien que seule une moitié de la sphère est visible. Le mécanisme présenté et revendiqué ne permet pas d'indiquer les heures de levers et de couchers de soleil relatif à une position précise sur Terre.

Le brevet WO0077578A1 concerne une montre qui permet l'affichage des heures de levers et couchers du soleil pour chaque mois, sur une graduation de 24h. Les heures de lever et coucher sont calculées par rapport à un endroit fixe déterminé à l'avance.

Le brevet CN202494883 (U) concerne une montre électronique avec divers capteurs tels qu'une boussole et un altimètre et qui permet d'afficher les heures de lever et coucher du soleil de villes chinoises.

Le Brevet DE102005032356 (A1) est une demande de brevet concernant une montre dédiée à la chasse, dans laquelle il y a un cadran qui indique l'heure et un qui indique des informations de lever ou coucher du soleil.

Le Brevet DE20307922U1 revendique l'utilisation d'une double aiguille qui permet l'affichage des heures de lever ou coucher sur une graduation de 24h, l'une des aiguilles indiquant l'heure d'été et l'autre l'heure d'hiver.

La demande de brevet DE4339220A1 concerne un produit composé de plusieurs disques concentriques actionnés à la main qui permet de lire graphiquement des indications de lever et coucher du soleil sur différentes règles. La demande revendique des particularités dans la disposition des disques.

Le brevet CH690516A5 revendique un mécanisme d'indication des levers et couchers du soleil composé d'une roue qui comporte une came de lever et une came de coucher du soleil qui coopèrent chacune avec un palpeur qui commande des horizons mobiles qui permettent l'affichage des heures de lever et coucher concentriquement sur une échelle de 24h. Le mécanisme est conçu pour afficher les heures de lever et coucher d'une position prédéterminée car les cames sont fixées sur la roue. Autre point distinctif, il est indiqué que les palpeurs coopèrent chacun avec une came, or dans l'invention projetée il n'y a besoin que d'une came et palpeur pour calculer autant les levers que les couchers.

Le brevet CN2689296Y concerne un affichage de l'heure sur 24h avec une indication du jour et de la nuit, les heures de changement jour/nuit sont fixes et prédéterminées et dépendent de la géométrie de la pièce 2.

Le brevet EP1962154A2 concerne un mécanisme d'affichage pour données astronomiques pour des montres, qui comprend une aiguille de lever du soleil et une aiguille de coucher du soleil. Il revendique également la présence d'une came de lever du soleil et une came de coucher du soleil qui coopèrent avec divers éléments. Mêmes remarques que pour CH690516A5, seules des particularités liées à l'affichage diffèrent. Les cames de lever et de coucher sont montées de manière fixe sur la roue annuelle.

Le brevet EP0195742 A1 concerne une montre astronomique composée d'un véritable astrolabe, ce brevet revendique le couplage par train planétaire (différentiel) entre une référence de temps et une grandeur astronomique dans des conditions particulières.

Le brevet EP2728421A1 concerne un mécanisme d'affichage de phase d'un astre par des moyens tridimensionnels et des systèmes de débrayages.

Le brevet EP0369242B1 concerne une montre bracelet astronomique qui comporte un disque entrainé par sauts et qui fait un tour par an. Le disque comporte des segments de courbes des grandeurs astronomiques à afficher qui apparaissent dans des guichets du cadran.

Le brevet US 3,366,800 décrit un programmateur horaire fonctionnant sur une base annuelle comportant un mécanisme de compensation annuelle des variations d'heures de lever et de coucher du soleil (visible sur sa figure 12). Ce mécanisme comporte une roue annuelle portant une came réalisée sous la forme d'une gorge et destinée à corriger la position d'un levier en fonction de la période de l'année. Ce document précise que la position de la gorge sur la roue annuelle est fonction de la latitude et que chaque roue avec sa gorge est réalisée pour une latitude donnée.

Tous ont un point commun, ils sont dimensionnés et construits de façon à permettre le calcul des phénomènes astronomiques désignés précédemment par rapport à une position précise sur Terre, telle une coordonnée géographique, ou une zone restreinte sur Terre, telle une ville, une région géographique ou administrative, un pays, ou un hémisphère. Les indications calculées par la montre sont alors erronées si elles sont appliquées à un point de vue sur Terre qui ne se trouve pas dans la zone qui a été prévue dans la conception et la fabrication de la montre. Aucun moyen ne permet de modifier ni la zone géographique de référence, ni les paramètres de l'heure civile par rapport à laquelle des indications temporelles des phénomènes astronomiques sont affichés, ce qui est le principal inconvénient de tous les mécanismes de l'art antérieur. Ces mécanismes utilisent généralement des cames fixées rigidement sur des roues réalisant une rotation en une année, comme revendiqué explicitement dans le brevet EP1962154A2 et la modification des paramètres de référence nécessiterait le remplacement ou la modification de la géométrie de la came ce qu'aucun mécanisme ne permet à ce jour.

Le brevet US 2,121,585 décrit également un programmateur horaire annuel comprenant une roue annuelle portant une came agencée pour assurer un ajustement de la programmation en fonction de la période de l'année. Ce document prévoit que la came puisse être déplacée suivant une direction transversale à celle de son axe de rotation pour régler le programmateur en fonction de la latitude à laquelle il est utilisé. L'ajustement de la position de la came doit être réalisé en intervenant directement sur le mécanisme, en dévissant un écrou permettant de verrouiller la came dans sa position de service.

Ce qui est utile est donc de remédier au principal inconvénient de l'art antérieur expliqué précédemment en permettant de corriger ou de prendre en compte dans le calcul de phénomènes astronomiques des paramètres variables, qui influencent le résultat. Ce qui est utile est donc une solution de couplage des informations temporelles et des indications astronomiques qui s'effectue sans train planétaire.

### Résumé de l'invention

Dispositif pour mécanisme de calcul composé d'une roue qui entraine en rotation une came qui est positionnée en translation par une commande de came, ladite came coopérant avec un palpeur qui est guidé en translation ou en pseudo-translation. Ceci afin d'assurer que la position du point de contact du palpeur sur la came, dans toute position fixe de la roue, reste inchangé quel que soit la position de la commande de came. Ledit palpeur coopérant avec des mécanismes supplémentaires de calcul ou avec des dispositifs d'affichage.

Un des buts de la présente invention est de remédier au principal inconvénient de l'art antérieur expliqué précédemment en permettant de corriger ou de prendre en compte dans le calcul de phénomènes astronomiques des paramètres variables, qui influencent le résultat, tels que la position sur Terre par rapport à laquelle ils sont observés, ou les paramètres de l'heure civile de référence utilisée pour les calculer ou les afficher.

Un autre but de la présente invention est de proposer un nouveau moyen de coupler et de combiner des informations venant de différents mécanismes pour effectuer des calculs qui dépendent de ces diverses entrées.

A cet effet, l'invention concerne plus précisément un mouvement d'horlogerie selon la revendication 1.

### Brève description des dessins

La figure 1 montre une vue en plan du système roue - came - palpeur.
La figure 2 est une vue éclatée du système avec la commande de came visible.
La figure 3 est une vue en plan d'une variante du système de palpeur avec des rails.
La figure 4 est une vue en plan qui montre le système de palpeur à pseudo-translation à bras flexible.
La figure 5 est une vue en plan qui montre le système de palpeur à pseudo-translation à bras articulés, avec une variante d'exécution de la crémaillère droite et la roue circulaire.
La figure 6 est une vue en plan, partielle, qui montre une version d'exécution avec le palpeur pourvu d'une crémaillère courbe et une roue non-circulaire.
La figure 7 est une vue en plan qui montre un cas ou la crémaillère et le pignon sont composés chacun d'une seule dent.
La figure 8 est une vue en plan qui montre un exemple d'une possibilité d'emploi de l'invention pour afficher les heures de lever et de coucher du soleil.
La figure 9 est une vue en plan qui montre un autre exemple affichage des heures de lever et de coucher du soleil.

### Description détaillée de l'invention

Dispositif pour mécanisme de calcul composé d'une roue annuelle 1 qui entraine en rotation une came 2 qui est positionnée en translation par une commande de came 4, ladite came 2 coopérant avec un palpeur 3 qui est guidé en translation ou en pseudo-translation. Ceci afin d'assurer que la position du point de contact du palpeur 3 sur la came 2, dans toute position fixe de la roue annuelle 1, reste inchangée quelle que soit la position de la commande de came 4. Ledit palpeur 3 coopérant avec des mécanismes supplémentaires de calcul ou avec des dispositifs d'affichage.

En référence aux **figures 1-3****,** le dispositif pour mécanisme de calcul se compose d'une roue annuelle 1 qui est entrainée par le mouvement d'horlogerie et qui réalise un tour complet en une année. Celle-ci porte une came 2 et l'entraine en rotation. Ladite came 2 est montée sur la roue annuelle 1 par un dispositif de guidage linéaire par rails, glissière ou rainure dans l'une ou l'autre des deux pièces. Ladite came 2 peut se translater librement, mais sa position lui est imposée par la commande de came 4 qui l'immobilise dans une position fixe dépendant de sa propre position. Ceci soit par l'intermédiaire d'un doigt 5 dans la commande de came 4 qui est dans une rainure 6 de la came 2, soit par le même principe mais avec la rainure dans la commande de came 4 et le doigt dans la came 2. La roue annuelle 1 et la commande de came 4 sont pilotées par deux mécanismes, et la position de la came 2 dépend de la position angulaire de la roue annuelle 1 et de la commande de came 4.

En référence aux **figures 1 - 5****,** un palpeur 3 est en contact avec la came 2. Le palpeur 3 est guidé en translation ou en pseudo-translation par des systèmes de rails 7, 8, disposés soit sur le bâti 15, soit sur le palpeur 3 lui-même. Le palpeur 3 est solidaire avec une crémaillère 13. Un dispositif de rainures 9 peut également être employé pour le guidage linéaire, les rainures 9 pouvant être tantôt sur le bâti 15 ou sur le palpeur 3 lui-même. Un autre moyen consiste à avoir plusieurs paires de lames flexibles 11 qui relient le palpeur 3 au bâti 15, ou suivant le même principe mais avec plusieurs paires de bras rigides 12 articulés à leurs extrémités. La translation du palpeur 3 lui permet de rester en contact avec la même partie de la came 2 quel que soit le réglage de la commande de came 4 et donc de rendre les deux paramètres qui sont la position de la roue annuelle 1 et de la commande de came 4 indépendants sur le résultat du calcul qui est la position du palpeur 3.

Ce mécanisme peut être employé en particulier pour réaliser des calculs de phénomènes astronomiques, tels que les positions de tous types d'astres vus de la Terre, les heures de passages des astres à des positions définies et les intervalles de temps entre le passage d'un astre d'une position définie à une autre position définie vue de la Terre. La commande de came 4 permet de faire intervenir des paramètres qui influent le résultat des calculs de phénomènes astronomiques tels que la position sur Terre par rapport à laquelle ils sont calculés.

Le palpeur 3 comporte une crémaillère qui coopère avec une roue dentée 14, à partir de laquelle tous types de mécanismes peuvent être inclus pour prendre en compte des paramètres supplémentaires influant le calcul des phénomènes astronomiques et tous types de mécanisme permettant de commander des affichages sous toutes formes. Dans une autre version d'exécution le palpeur 3 porte directement d'une manière solidaire des affichages sous toutes formes.

La **figure 6** montre une version d'exécution avec le palpeur 3 pourvu d'une crémaillère 13' courbe et une roue 14' non-circulaire.

La **figure 7** est une vue en plan qui montre un cas ou la crémaillère 13" et le pignon 14" sont composés chacun d'une seule dent. Cette solution permet d'éviter des défauts d'engrenages à plusieurs dents, lors du passage d'une dent à l'autre.

La **figure 8** montre un exemple d'une possibilité d'emploi de l'invention pour afficher les heures de lever et de coucher du soleil. Le dispositif inventé est relié depuis la roue 14 par un train d'engrenages vers le pignon 26 qui porte l'aiguille 27 qui permet de lire l'heure de lever du soleil par rapport à la graduation 28 du cadran. Le train d'engrenage inclut un train planétaire composé de la couronne 22, de la roue centrale 21, et du châssis 19 qui porte les satellites 20. Ledit train planétaire permet d'inclure dans l'affichage les informations venant de la roue 23 qui entraine la couronne 22 et qui représente la position longitudinale de référence par rapport à laquelle l'affichage de l'heure de lever du soleil est indiqué. Un renvoi 18 transmet le mouvement de la roue 16 vers le châssis 19. Un second renvoi 25 transmet le mouvement depuis une roue 24 solidaire de la roue centrale 21 du train planétaire, vers le pignon 26 qui porte l'aiguille 27. Dans ce cas d'emploi l'invention permet l'affichage du lever du soleil tout en permettant de varier la position longitudinale de référence avec la roue 23 et de modifier la position latitudinale de référence en déplaçant la came 2 par rapport à la roue annuelle 1 par l'action de la commande de came 4. Pour l'indication des heures de coucher du soleil, un même train de rouage peut être utilisé, mais en se connectant sur la roue 17 qui est reliée à la roue 16 et dont son mouvement est inversé. Pour des raisons de clarté cette partie n'a pas été représentée sur la figure 8.

La figure 9 montre un autre exemple d'affichage des heures de lever et de coucher du soleil. Cette variante montre des feuilles minces colorées ou transparentes servant comme indicateur du temps.

Un des buts de la présente invention est de remédier au principal inconvénient de l'art antérieur expliqué précédemment en permettant de corriger ou de prendre en compte dans le calcul de phénomènes astronomiques des paramètres variables qui influencent le résultat, tels que la position sur Terre par rapport à laquelle ils sont observés, ou les paramètres de l'heure civile de référence utilisée pour les calculer ou les afficher.

Un autre but de la présente invention est de proposer un nouveau moyen de coupler et de combiner des informations venant de différents mécanismes pour effectuer des calculs qui dépendent de ces diverses entrées.

De multiples variantes et modifications sont possibles dans les modes de réalisation de l'invention décrite ici. Bien que certains modes de réalisation illustratifs de l'invention aient été représentés et décrits ici, un large éventail de changements, modifications et substitutions est envisagé dans la divulgation qui précède. Bien que la description ci-dessus contienne de nombreux détails spécifiques, ceux-ci ne devraient pas être interprétés comme étant des limitations de la portée de l'invention, mais plutôt comme illustrant l'un ou l'autre mode de réalisation préféré de celle-ci. Par conséquent, la portée de l'invention est définie par les revendications qui suivent.

## Revendications

1. Mouvement d'horlogerie comprenant au moins une roue annuelle (1) qui effectue une rotation complète en une année et est entraînée en rotation avec au moins une came (2) agencée pour coopérer avec un palpeur (3), guidé en translation ou en pseudo-translation et destiné à commander un mécanisme d'affichage d'une grandeur astronomique, ladite came (2) étant rendue solidaire en rotation de ladite roue annuelle (1) par l'intermédiaire d'un dispositif de guidage linéaire permettant de modifier sa position par translation en référence à ladite roue annuelle (1),
**caractérisé en ce qu'**il comporte une commande de came (4) montée sur ladite roue annuelle (1) en étant susceptible de pivoter en référence à cette dernière et présentant une liaison cinématique avec ladite came (2) comprenant un doigt (5) coopérant avec une rainure (6), dont l'un est agencé sur ladite came (2) et l'autre sur ladite commande de came (4), de telle manière qu'une rotation de ladite commande de came (4) entraine une translation rectiligne de ladite came (2) en référence à ladite roue annuelle (1).

2. Mouvement d'horlogerie selon la revendication 1, **caractérisé en ce que** ledit dispositif de guidage linéaire comprend au moins un rail, une glissière ou une rainure coopérant avec un patin allongé, dont l'un est agencé sur ladite roue annuelle (1) et l'autre sur ladite came (2).

3. Mouvement d'horlogerie selon la revendication 1, **caractérisé en ce que** ledit dispositif de guidage linéaire comprend une paire de rails, de glissières ou de rainures coopérant avec une paire de patins, dont l'une est agencée sur ladite roue annuelle (1) et l'autre sur ladite came (2).

4. Mouvement d'horlogerie selon l'une quelconque des revendications 1 à 3, **caractérisé en ce que** ledit palpeur (3) est agencé pour être guidé en translation par un dispositif de guidage linéaire supplémentaire comprenant au moins un rail (7), une rainure (9) ou une glissière coopérant avec au moins une protrusion (10), dont l'un est agencé sur un bâti (15) du mouvement d'horlogerie et l'autre sur ledit palpeur (3).

5. Mouvement d'horlogerie selon l'une quelconque des revendications 1 à 3, **caractérisé en ce que** ledit palpeur (3) est fixé à un bâti (15) du mouvement d'horlogerie par au moins deux paires de lames flexibles (11) permettant un mouvement dudit palpeur (3) proche d'une translation, ou par l'intermédiaire d'au moins deux paires de bras rigides articulés (12) permettant un mouvement dudit palpeur (3) proche de la translation.

6. Mouvement d'horlogerie selon l'une quelconque des revendications 1 à 5, **caractérisé en ce que** ledit palpeur (3) comporte au moins une crémaillère (13) qui entraîne au moins une roue (14) qui commande ou interagit avec des dispositifs d'affichages ou des mécanismes supplémentaires.

7. Mouvement d'horlogerie selon la revendication 6 dans lequel ladite crémaillère (13) est droite et ladite roue (14) circulaire.

8. Mouvement d'horlogerie selon la revendication 6 dans lequel ladite roue (14') est non-circulaire et ladite crémaillère (13') décrit une courbe non linéaire.

9. Mouvement d'horlogerie selon l'une quelconque des revendications 1-8 destiné à être mis en oeuvre sous la forme d'un module additionnel couplé à un mouvement horloger de base.

## Patentansprüche

1. Uhrwerk, das über mindestens ein Jahresrad (1) verfügt, das im Laufe eines Jahres eine komplette Drehung vollführt und mit mindestens einer Nockenbahn (2) gedreht wird, die so angeordnet ist, dass sie in Kombination mit einem Fühler (3) zusammenwirkt, verschieblich oder pseudo-verschieblich geführt und dazu gedacht, einen Anzeigemechanismus einer astronomischen Größe zu steuern, wobei diese Nockenbahn (2) drehfest mit diesem Jahresrad (1) mittels einer linearen Führungsvorrichtung mit deren Hilfe seine Position durch Verschiebung im Verhältnis zu diesem Jahresrad (1) verändert werden kann verbunden ist, **dadurch gekennzeichnet, dass** es mit einer Nockenbahn-Steuerung (4) ausgestattet ist, die an diesem Jahresrad (1) befestigt ist und sich in Richtung des Letzteren drehen kann und mit dieser Nockenbahn (2) eine kinematische Verbindung darstellt, die einen Finger (5) aufweist, der mit einer Rille (6) zusammenwirkt, von denen das eine an dieser Nockenbahn (2) angeordnet ist, und das andere an dieser Nockenbahn-Steuerung (4) angeordnet ist, und zwar so, dass eine Drehung dieser Nockenbahn-Steuerung (4) eine Verschiebung dieser Nockenbahn (2) gradlinig im Verhältnis zu diesem Jahresrad (1) nach sich zieht.

2. Uhrwerk gemäß Anspruch 1, **dadurch gekennzeichnet, dass** diese lineare Führungsvorrichtung über mindestens eine Führung, eine Schiene oder eine Rille verfügt, die mit einer Gleitunterlage zusammenwirken, von denen das eine an diesem Jahresrad (1) und das andere an dieser Nockenbahn (2) angeordnet ist.

3. Uhrwerk gemäß Anspruch 1, **dadurch gekennzeichnet, dass** diese lineare Führungsvorrichtung über mindestens ein Paar Führungen, Schienen oder Rillen verfügt, die mit einem Paar Unterlagen zusammenwirken, von denen eine an diesem Jahresrad (1) und die andere an dieser Nockenbahn (2) angeordnet ist.

4. Uhrwerk gemäß Ansprüchen 1 bis 3, **dadurch gekennzeichnet, dass** dieser Fühler (3) so angeordnet ist, dass er durch eine zusätzliche lineare Führungsvorrichtung verschieblich geführt werden kann, verfügend über mindestens eine Führung (7), eine Rille (9) oder eine Schiene, die mit mindestens einer Protrusion (10) zusammenwirkt, von denen das eine an einem Träger (15) des Uhrwerks und das andere an diesem Fühler (3) angeordnet ist.

5. Uhrwerk gemäß Ansprüchen 1 bis 3, **dadurch gekennzeichnet, dass** dieser Fühler (3) an einem Träger (15) des Uhrwerks mithilfe von mindestens zwei Paaren flexibler Streifen (11) angeordnet ist, die eine Bewegung dieses Fühlers (3) ermöglichen, der sich in der Nähe der Verschiebung befindet, oder mithilfe von mindestens zwei Paaren starrer Gelenkarme (12), die eine Bewegung dieses Fühlers (3) in der Nähe der Verschiebung ermöglichen.

6. Uhrwerk gemäß Ansprüchen 1 bis 5, **dadurch gekennzeichnet, dass** dieser Fühler (3) über mindestens eine Zahnstange (13) verfügt, die mindestens ein Rad (14) in Bewegung gesetzt, das Anzeigevorrichtungen oder zusätzliche Mechanismen steuert oder mit diesen interagiert.

7. Uhrwerk gemäß Anspruch 6, wobei diese Zahnstange (13) gerade ist, und dieses Rad (14) kreisförmig ist.

8. Uhrwerk gemäß Anspruch 6, wobei dieses Rad (14') nicht kreisförmig ist, und diese Zahnstange (13') eine nichtlineare Kurve beschreibt.

9. Uhrwerk gemäß Ansprüchen 1 bis 8, umgesetzt in Form eines zusätzlichen Moduls in Kombination mit einem Basis-Uhrwerk.

## Claims

1. Timepiece movement comprising at least one annual wheel (1) which performs a complete rotation in one year and is rotationally driven with at least one cam (2) arranged to cooperate with a feeler-spindle (3), guided in translation or pseudo-translation and for controlling a display mechanism of an astronomical quantity, the said cam (2) being rotationally fixed to the said annual wheel (1) by means of a linear guiding device for modifying its position by translation in reference to the said annual wheel (1),
**characterised in that** it comprises a cam control (4) mounted on the said annual wheel (1) while being pivotable with reference to the latter and having a kinematic link with the said cam (2) comprising a finger (5) cooperating with a groove (6), one of which being arranged on the said cam (2) and the other on the said cam control (4), such that a rotation of the said cam control (4) results in a rectilinear translation of the said cam (2) with reference to the said annual wheel (1).

2. Timepiece movement according to claim 1, **characterised in that** the said linear guiding device comprises at least one rail, one slide-bar or one groove cooperating with an elongated pad, one of which is arranged on the said annual wheel (1) and the other on the said cam (2).

3. Timepiece movement according to claim 1, **characterised in that** the said linear guiding device comprises a pair of rails, slide-bars or grooves cooperating with a pair of pads, one of which is arranged on the said annual wheel (1) and the other on the said cam (2).

4. Timepiece movement according to any one of claims 1 to 3, **characterised in that** the said feeler-spindle (3) is arranged to be guided in translation by an additional linear guiding device comprising at least one rail (7), one groove (9) or one slide-bar cooperating with at least one protrusion (10), one of which is arranged on a framework (15) of the timepiece movement and the other on the said feeler-spindle (3).

5. Timepiece movement according to any one of claims 1 to 3, **characterised in that** the said feeler-spindle (3) is fixed to a framework (15) of the timepiece movement by at least two pairs of flexible blades (11) allowing movement of the said feeler-spindle (3) close to a translation, or by means of at least two pairs of articulated rigid arms (12) allowing a movement of the said feeler-spindle (3) close to the translation.

6. Timepiece movement, according to any one of claims 1 to 5, **characterised in that** the said feeler-spindle (3) comprises at least one rack (13) which drives at least one wheel (14) which controls or interacts with additional display devices or mechanisms.

7. Timepiece movement according to claim 6 wherein the said rack (13) is straight and the said wheel (14) circular.

8. Timepiece movement according to claim 6 wherein the said wheel (14') is non-circular and the said rack (13') describes a non-linear curve.

9. Timepiece movement according to any one of the claims 1 to 8 intended to be implemented in the form of an additional module coupled to a basic timepiece movement.
